# EUROPÄISCHE PATENTSCHRIFT

(11) **EP 2 070 863 B1**
(45) Veröffentlichungstag und Bekanntmachung des Hinweises auf die Patenterteilung: **24.04.2013**
(21) Anmeldenummer: 08020913.3
(22) Anmeldetag: 02.12.2008
(51) Int. Cl.: B66F 17/00, B66F 9/075

(54) **Verfahren zur Stillstandregelung eines Nutzfahrzeuges**
Standstill control of an utility vehicle
Procédé de réglage d'arrêt d'un véhicule utilitaire

(30) Priorität: 12.12.2007 DE 102007059727
(43) Veröffentlichungstag der Anmeldung: 17.06.2009
(73) Patentinhaber: Liebherr-Werk Nenzing GmbH, 6710 Nenzing (AT)
(72) Erfinder: Krimbacher, Norbert, Dipl.-Ing. Dr. techn., 6822 Satteins (AT)
(74) Vertreter: Laufhütte, Dieter

(56) Entgegenhaltungen:
- WO-A-98/34127
- WO-A-2004/009396
- GB-A- 2 379 102
- US-A- 5 794 735
- US-A- 5 938 710
- US-A- 6 076 350
- US-A1- 2004 185 986
- US-A1- 2005 241 873

## Beschreibung

Die vorliegende Erfindung betrifft ein Verfahren zur Stillstandsregelung eines Nutzfahrzeuges.

Für die Betriebssicherheit von Nutzfahrzeugen, insbesondere Baufahrzeugen wie z.B. Flurförderfahrzeugen wie Staplern, Reachstackern, Radladern sowie Fahrzeugen mit Kettenantrieben wie Seilbaggern oder Hydraulikbaggern, Dumpern oder Mobilkränen ist es notwendig, diese Fahrzeuge auch in einer größeren Steigung zum Stillstand bringen zu können. Zur Lösung dieses technischen Problems ist es aus dem Stand der Technik bekannt, derartige Fahrzeuge mit einer zusätzlichen Betriebsbremse auszustatten. Ferner ist es bekannt, dass diese Fahrzeuge über hydraulische Antriebe verfügen. Diese hydraulischen Antriebe beziehen in der Regel ihre Energie aus herkömmlichen Verbrennungsmotoren, insbesondere Dieselaggregaten.

Beispielsweise in einem Radlader wird durch ein sogenanntes "Inch-Pedal" der Leistungsfluß zwischen der Arbeitshydraulik und der Fahrhydraulik gesteuert. Damit kann die Fahrgeschwindigkeit des Nutzfahrzeuges, hier Radladers, unabhängig von der Arbeitshydraulik gesteuert werden. Soll nun beispielsweise dieser Radlader in einer größeren Steigung zum Stillstand gebracht werden, so muss zusätzlich die Betriebsbremse aktiviert werden. Bei dieser Betriebsbremse kann es sich um eine oder mehrere herkömmliche Scheiben- und/oder Trommelbremsen handeln, die durch Reib-/Klemmwirkung das Fahrzeug zum Stillstand bringen. Diese Betriebsbremsen müssen vorhanden sein, da sonst durch die hydraulischen Antriebe und deren interne Leckagen kein vollständiger Stillstand zu erreichen wäre.

Diese Betriebsbremsen bedingen zusätzliche technische Vorrichtungen, wie z. B. zusätzliche Betätigungselemente wie zusätzliche Bremspedale oder entsprechende Schalter, wodurch der Arbeitsplatz für den Nutzfahrzeugführer unübersichtlich wird.

Entsprechende Betriebsbremsen sind auch bei Flurförderfahrzeugen bekannt, beispielsweise bei Reachstackern. Zumeist wird bei Reachstackern ein hydraulisches Wandlergetriebe verwendet. Aufgrund der Verlustleistungen dieser zusätzlichen Betriebsbremsen in Folge der Bremswärme müssen zusätzliche Kühlkreisläufe vorgesehen werden, die das Gewicht des Reachstackers und dessen Komplexität erhöhen.

Die WO 2004 /009396 betrifft ein Lasttransport-Fahrzeug mit einem Verbrennungsmotor, welcher die Räder über ein Schaltgetriebe und eine Kupplung antreibt. Das Fahrzeug weist eine Regelvorrichtung mit einer Bestimmungsvorrichtung zur Erfassung des Neigungsgrades auf, wobei aus dem Neigungswinkel und den geschätzten Masseparametern die Kraft zum Anfahren des Fahrzeuges in Bergauf- und Bergabrichtung sowie die Haltkraft für das Halten des Fahrzeugs auf einer geneigten Fahrbahn im Stillstand berechtnet werden können, um Motor, Getriebe, Kupplung und Bremse entsprechend anzusteuern. In der WO 2004/009396 wird für den Stillstand des Fahrzeuges die Bremse verwendet.

Die DE 695 13 697 T2 bezieht sich auf ein elektrisch angetriebenes Stapelfahrzeug, wobei als Antrieb ein Asynchronmotor eingesetzt wird. Dabei wird die Antriebskraft des Asynchronmotors auf Basis von Sensordaten geregelt. Das Stapelfahrzeug besitzt eine mechanische Bremseinheit, die an den elektrischen Antriebsmotor gekoppelt ist und automatisch in Eingriff gebracht wird, sobald die Energiezufuhr des Antriebsmotors gestoppt wird. Hierdurch wird eine Fahrzeugbewegung unterbunden, falls die Energiezufuhr während eines Anstieges gestoppt wird.

Die US6076350 bezieht sich auf ein hydraulisch angetriebenes Nutzfahrzeug, wobei das Antriebssystem im Schubbetrieb ist, wenn das Nutzfahrzeug auf einem steilen Abhang fahrt. In der US6076350 wird für den Stillstand des Nutzfahrzeuges die Parkbremse verwendet.

Insgesamt weisen die aus dem Stand der Technik bekannten Lösungen für Stillstandsbremsen für Nutzfahrzeuge die Nachteile auf, dass sie einerseits dem Verschleiß unterliegen und andererseits zu höherer Komplexität und damit Fehleranfälligkeit im Betrieb neigen.

Es ist daher die Aufgabe der vorliegenden Erfindung, die aus dem Stand der Technik bekannten Nachteile zu überwinden und insbesondere ein Verfahren zur Regelung eines Nutzfahrzeuges bereitzustellen, bei dem der Verschleiß von Stillstandsbremsen reduziert werden kann und bei dem ein ruckweises Anfahren der Nutzfahrzeuge in beliebiger Steigung bzw. bei beliebigem Gefälle ermöglicht wird

Diese Aufgabe wird durch ein Verfahren zur Regelung eines Nutzfahrzeugs mit den Merkmalen des Anspruchs 1 gelöst.

Die vorliegende Erfindung zeigt dabei ein Verfahren zur Stillstandsregelung eines Nutzfahrzeuges in einem Betriebsmodus in Abhängigkeit vom Fahrzustand des Nutzfahrzeuges, wobei der Fahrantrieb des Nutzfahrzeuges hydraulisch erfolgt, und wobei der Betriebsmodus der Stillstand des Nutzfahrzeuges im Gefälle ist. Erfindungsgemäß ist vorgesehen, dass das Nutzfahrzeug durch Beeinflussung der Antriebskraft und/oder des Antriebsmomentes des hydraulischen Fahrantriebs durch eine Regeleinrichtung auf Stillstand eingeregelt wird, indem eine der Hangabtriebskraft entgegengesetzte Antriebskraft auf die Achsen des Nutzfahrzeuges gebracht wird.

Dabei kann es vorgesehen sein, dass der Fahrzustand aufgrund der Fahrgeschwindigkeit und/oder Fahrtrichtung ermittelt wird.

Von Vorteil ist es, wenn der Fahrzustand aus der Drehzahl, der Position und/oder der Beschleunigung des Nutzfahrzeuges berechnet wird.

Des weiteren kann vorgesehen sein, dass der Fahrzustand mittels zusätzlicher Sensoren, Beschleunigungssensoren und/oder Distanzmesseinrichtungen erfaßt wird.

Der Fahrzustand des Nutzfahrzeuges kann mittels Ultraschall, Radar und/oder Laser erfaßt werden.

Eine weitere Möglichkeit der Ausgestaltung des Verfahrens besteht darin, dass der Fahrzustand mittels Beobachtermodellen erfaßt wird, wobei mittels der Beobachtermodelle aus Zustandsgrößen des Nutzfahrzeuges die aktuelle Geschwindigkeit abgeschätzt wird.

Außerdem kann verfahrensgemäß der Fahrzustand mittels der Positionsänderung des Nutzfahrzeuges bestimmt werden. In diesem Zusammenhang ist es denkbar, dass die Positionsänderung mittels eines externen und/oder satellitengestützten Positionierungssystems bestimmt wird. Dabei ist es möglich, dass die Positionsänderung mittels GPS und/oder Galileo bestimmt wird.

Von Vorteil ist es, wenn mittels einer mehrstufigen Regelkette eingeregelt wird. Mehrstufige Regelverfahren weisen den Vorteil auf, dass mit ihnen eine höhere Genauigkeit erzielt werden kann.

Es ist denkbar, dass die den Fahrzustand repräsentierende Größe durch das Antriebsmoment dargestellt werden kann.

Von Vorteil ist es, wenn die Regeleinrichtung automatisch aktiviert ist oder automatisch aktiviert werden kann. Dadurch ergibt sich der Vorteil, dass der Fahrzeugführer nicht selbst eingreifen muss, wenn das Nutzfahrzeug im Gefälle ins Rutschen kommt, was die Sicherheit für den Fahrzeugführer als auch für das Nutzfahrzeug signifikant erhöht.

Es ist bevorzugt, wenn das erfindungsgemäße Verfahren zur Regelung eines Nutzfahrzeuges bei Nutzfahrzeugen wie Flurförderfahrzeugen, Reachstackern, Radladern, Dumpern oder Kettenfahrzeugen angewandt wird.

Erfindungsgemäß ist vorgesehen, dass der Betriebsmodus der Stillstand des Nutzfahrzeuges im Gefälle ist. Dadurch wird es möglich, dass bei beabsichtigtem Stillstand des Nutzfahrzeuges im Gefälle die Stillstandsregelung mittels der erfindungsgemäßen Regelungseinheit erfolgt.

Entsprechend der Erfindung wird also ein Nutzfahrzeug mit einer mit dem Antrieb des Nutzfahrzeugs in Verbindung stehenden Regeleinrichtung vorgesehen, wobei die Regeleinrichtung Erfassungsmittel aufweist und/oder mit Erfassungsmitteln in Verbindung steht. Dabei ist mittels der Erfassungsmittel der Fahrzustand des Nutzfahrzeuges erfaßbar und mittels der Regeleinrichtung in Abhängigkeit vom Fahrzustand des Nutzfahrzeuges das Nutzfahrzeug durch Beeinflussung des Antriebs zum Stillstand bringbar. Dadurch ergibt sich der Vorteil, dass mittels der Antriebshydraulik das Nutzfahrzeug zum Stillstand gebracht werden kann. Der große Vorteil besteht darin, dass das bereits vorhandene Antriebssystem als Stillstandsbremse eingesetzt werden kann. Nachdem mittels des Antriebs des Nutzfahrzeuges das Nutzfahrzeug auch bewegbar ist, kann mittels des Antriebs auch eine der durch das Gefälle verursachten Bewegung des Nutzfahrzeugs eine entgegengerichtete Bewegung durch den Antrieb entgegengesetzt werden, so dass sich in der Summe der Stillstand des Nutzfahrzeuges realisieren lässt. Eine derartige Lösung weist den Vorteil auf, dass der Verschleiß der Betriebsbremsen deutlich reduziert werden kann und diese, wenn überhaupt, nur noch aus Redundanzgründen vorzusehen sind. Die Betriebssicherheit des Nutzfahrzeugs wird somit deutlich erhöht.

Der Antrieb kann im Vier-Quadrantenbetrieb verwendet werden. Ein weiterer Vorteil besteht darin, dass bei derartigen Antrieben Ölkühleinrichtungen für die Arbeitshydraulik integriert sind und es nicht notwendig ist, zusätzliche Elemente zur Kühlung des Hydraulikmediums zu integrieren. Daher ist dieses Bremssystem nahezu verschleißfrei, was die Wartung des Nutzfahrzeuges deutlich vereinfacht.

Des weiteren kann mittels der Regeleinrichtung die Antriebskraft und/oder das Antriebsmoment beeinflußbar sein. Da mittels der Antriebshydraulik Kräfte bzw. Momente auf die Antriebswellen gebracht werden können, kann somit eine der Hangabtriebskraft entgegengesetzte Antriebskraft auf die Achsen des Nutzfahrzeuges gebracht werden, so dass das Fahrzeug im Stillstand verbleibt.

Es kann vorgesehen sein, dass der Fahrzustand aus verschiedenen physikalischen Größen ableitbar ist. So ist es denkbar, dass mittels mehrerer physikalischer Größen redundant erfaßt wird, ob eine Hangabtriebskraft auf das Nutzfahrzeug wirkt und daher mittels der Regeleinrichtung das Nutzfahrzeug zum Stillstand gebracht werden muss.

Von Vorteil ist es, wenn der mittels der Erfassungsmittel erfaßbare Fahrzustand des Nutzfahrzeuges die Fahrgeschwindigkeit und/oder Fahrtrichtung des Nutzfahrzeuges ist. Beide Größen lassen sich besonders leicht erfassen, wodurch sich eine besonders zuverlässige Stillstandsregelung des Nutzfahrzeuges realisieren lässt.

Ferner ist es möglich, dass der Fahrzustand des Nutzfahrzeuges aus der Drehzahl, der Position und/oder der Beschleunigung des Nutzfahrzeuges berechenbar ist. Diese Größen sind ebenfalls aufgrund ihrer guten Bestimmbarkeit als Regelgrößen geeignet. Insbesondere bei der Drehzahl ergibt sich der Vorteil, dass diese Regelgröße grundsätzlich jederzeit zur Verfügung steht und durch standardmäßig im Nutzfahrzeug vorhandene Komponenten erfaßt wird. Da für die Messung der Beschleunigung sehr gut funktionierende Beschleunigungssensorsysteme erhältlich sind, ermöglicht dies ebenfalls eine kostengünstige und sichere Erfassung einer Regelgröße für eine Stillstandsregelung eines Nutzfahrzeuges.

Weiterhin ist es denkbar, dass die Erfassungsmittel zusätzliche Sensoren, Beschleunigungssensoren und/oder Distanzmesseinrichtungen umfassen und dass der Fahrzustand mittels der zusätzlichen Sensoren, Beschleunigungssensoren und/oder Distanzmesseinrichtungen erfassbar ist.

Ferner kann vorgesehen sein, dass die zusätzlichen Sensoren Ultraschallsensoren, radargestützte Sensor-Systeme und/oder lasergestützte Sensor-Systeme umfassen. Derartige Sensor-Systeme weisen den Vorteil auf, dass die mit diesen Systemen zu erfassenden Regelgrößen sicher und zuverlässig erfaßt werden können. Ferner weisen diese Sensor-Systeme kompakte Abmessungen auf und lassen sich daher ohne großen Aufwand an einem Nutzfahrzeug anbringen.

Außerdem kann der Fahrzustand mittels Beobachtermodellen erfaßbar sein, wobei mittels der Beobachtermodelle aus Zustandsgrößen des Nutzfahrzeuges die Geschwindigkeit schätzbar ist. Entsprechende Beobachtermodelle können als Regelprogramm innerhalb der Regeleinrichtung ausgeführt sein, die gleichzeitig mehrere Zustandsgrößen des Nutzfahrzeuges erfassen, die Ist-Werte mit Soll-Werten vergleichen und das Nutzfahrzeug entsprechend einregeln. Der große Vorteil dieser Lösung besteht darin, dass eine besonders effiziente und effektive Stillstandsregelung realisiert werden kann.

Des weiteren kann der Fahrzustand mittels der Positionsänderung des Nutzfahrzeuges bestimmbar sein. Ist beispielsweise bekannt, dass sich das Nutzfahrzeug in einem Bereich mit Gefälle befindet, so kann aufgrund der Positionsänderung des Nutzfahrzeuges darauf geschlossen werden, dass die Stillstandsregelung zu aktivieren ist.

Es ist möglich, dass die Positionsänderung mittels eines externen und/oder satellitengestützten Positionierungssystems bestimmbar ist.

Es kann vorgesehen sein, dass die Positionsänderung mittels GPS und/oder Galileo bestimmbar ist.

Ferner kann vorgesehen sein, dass die Regeleinrichtung eine mehrstufige Regelkette aufweist. Dadurch ergibt sich der Vorteil, dass die Stillstandsregelung hochgenau und hochzuverlässig ausgeführt werden kann.

Als hydraulische Antriebe sind beispielsweise Fahrantriebe im geschlossenen und offenen Hydraulikkreis zu nennen. In diesem Zusammenhang sei darauf hingewiesen, dass das Nutzfahrzeug über einen Hybridantrieb verfügen kann, d. h. dass mehrere Antriebskonzepte miteinander kombiniert werden können, beispielsweise als primäre Antriebsquelle ein Dieselaggregat, das in Zusammenarbeit mit einem hydraulischen und einem elektrischen Antrieb das Nutzfahrzeug antreibt.

Von Vorteil ist es, wenn die den Fahrzustand repräsentierende Größe durch das Antriebsmoment darstellbar ist. Dadurch ergibt sich der Vorteil, dass durch Inversion das für den Stillstand notwendige Gegenmoment äußerst einfach und schnell errechnet werden kann.

In weiterer Ausgestaltung ist es denkbar, dass die Regeleinrichtung automatisch aktivierbar ist. Dadurch ergibt sich der Vorteil, dass auf zusätzliche Bedienelemente verzichtet werden kann, die in aller Regel zur Unübersichtlichkeit des Führerstandes des Nutzfahrzeuges beitragen.

In bevorzugter Ausgestaltung sind die Nutzfahrzeuge Flurförderfahrzeuge, Reachstacker, Radlader, Dumper oder Kettenfahrzeuge.

Weitere Einzelheiten und Vorteile der Erfindung werden anhand eines in der Zeichnung dargestellten Ausführungsbeispiels näher erläutert.

Die einzige Figur zeigt dabei einen Reachstacker im Gefälle.

Die einzige Figur zeigt den Reachstacker 10, der als Last einen Container 20 trägt. Auf den Reachstacker 10 wirkt eine Hangabtriebskraft F, die bewirkt, dass der Reachstacker 10 eine hangabwärts gerichtete Beschleunigung erfährt.

Soll nun der Reachstacker 10 im Hang zum Stillstand kommen, so wird über die vorhandenen mechanischen Betriebsbremsen die Bewegungsenergie des Fahrzeugs abgebaut. Erreicht der Reachstacker 10 nahezu den Stillstand, wird durch die Regelungseinheit 30 die Stillstandsregelung automatisch aktiviert. Diese Regelung stellt damit einen Wirkeinfluß zwischen den gemessenen Daten wie der aktuellen Drehzahl bzw. der aktuellen Fahrgeschwindigkeit und einer entsprechenden Beaufschlagung der Antriebseinheiten des Reachstackers 10 dar.

Der Reachstacker 10 verfügt dabei über ein hybrides Antriebskonzept. Dabei weist er ein leistungsfähiges Dieselaggregat auf, das unter anderem die notwendige Energie für die Antriebshydraulik des Reachstackers 10 liefert. Zugleich sind auch nicht gezeigte elektrische Antriebe vorgesehen.

Mittels Beschleunigungssensoren und eines unabhängig davon arbeitenden Positionierungssystems, hier GPS, wird sowohl die Fahrgeschwindigkeit als auch die Fahrtrichtung des Reachstackers im Gefälle erfaßt und an die Regelungseinheit 30 weitergegeben. In der Folge kann die Regelungseinheit 30 die entsprechenden Antriebsmomente an den Antriebselementen des Reachstackers 10 derart einstellen, dass die Fahrgeschwindigkeit auf null reduziert wird. Damit wird ein Stillstand des Reachstackers 10 durch Regelung ermöglicht.

Treten nun zusätzlich Unwägbarkeiten z. B. durch hydraulische Leckagen, betriebsbedingte zusätzliche Störkräfte auf dem Reachstacker 10 auf, kann die Regelung mittels eines Beobachtermodelles bereits auf der Basis geringer Bewegungen des Rachstackers detektieren und dem entsprechend mit einer Ansteuerung darauf reagieren.

Sollte der Reachstacker in Folge der Hangabtriebskraft F bergab rollen, so wird seitens der Regelungseinheit 30 das Antriebsmoment derart erhöht, bis die Geschwindigkeit des Reachstackers wieder null wird. Sollte der Reachstacker 10 hingegen aufgrund eines Überschwingens der Regelungsamplitude sich wieder bergauf bewegen, so wird seitens der Regelungseinheit 30 das Antriebsmoment des Reachstackers 10 dementsprechend wieder reduziert.

Zur Verbesserung des Schwingungsverhaltens ist daher die Regeleinrichtung 30 mit einer mehrstufigen Regelkette ausgestattet. Die Antriebshydraulik des Reachstackers 10 erfolgt hauptsächlich durch hydraulisch geschlossene Kreise. Der Antrieb kann dabei im Vier-Quadrantenbetrieb verwendet werden. Da die Ölkühleinrichtungen für die Arbeitshydraulik bereits in dieser Ausführungsform integriert sind, ist es nicht notwendig, zusätzlich Elemente zur Kühlung des Hydraulikmediums zu integrieren. Daher ergibt sich ein Bremssystem mit quasi verschleißfreien Eigenschaften, was die Wartung des Gerätes vereinfacht.

## Patentansprüche

1. Verfahren zur Stillstandsregelung eines Nutzfahrzeuges (10) in einem Betriebsmodus in Abhängigkeit vom Fahrzustand des Nutzfahrzeuges (10) wobei der Fahrantrieb des Nutzfahrzeuges (10) hydraulisch erfolgt, und wobei der Betriebsmodus der Stillstand des Nutzfahrzeuges (10) im Gefälle ist,
**dadurch gekennzeichnet,**
**dass** das Nutzfahrzeug (10) durch Beeinflussung der Antriebskraft und/oder des Antriebsmoments des hydraulischen Fahrantriebs durch eine Regeleinrichtung (30) auf Stillstand eingeregelt wird, indem eine der Hangabtriebskraft entgegengesetzte Antriebskraft auf die Achsen des Nutzfahrzeuges (10) gebracht wird.

2. Verfahren zur Regelung eines Nutzfahrzeuges (10) nach Anspruch 1, **dadurch gekennzeichnet, dass** der Fahrzustand aus verschiedenen physikalischen Größen abgeleitet wird.

3. Verfahren zur Regelung eines Nutzfahrzeuges (10) nach einem der Ansprüche 1 bis 2, **dadurch gekennzeichnet, dass** der Fahrzustand aufgrund der Fahrgeschwindigkeit und/oder Fahrtrichtung ermittelt wird.

4. Verfahren zur Regelung eines Nutzfahrzeuges (10) nach einem der Ansprüche 1 bis 3, **dadurch gekennzeichnet, dass** der Fahrzustand aus der Drehzahl, der Position und/oder der Beschleunigung des Nutzfahrzeuges berechnet wird.

5. Verfahren zur Regelung eines Nutzfahrzeuges (10) nach einem der Ansprüche 1 bis 4, **dadurch gekennzeichnet, dass** der Fahrzustand mittels zusätzlicher Sensoren, Beschleunigungssensoren und/oder Distanzmesseinrichtungen erfaßt wird.

6. Verfahren zur Regelung eines Nutzfahrzeuges (10) nach einem der Ansprüche 1 bis 5, **dadurch gekennzeichnet, dass** der Fahrzustand mittels Ultraschall, Radar und/oder Laser erfasst wird.

7. Verfahren zur Regelung eines Nutzfahrzeuges (10) nach einem der Ansprüche 1 bis 6, **dadurch gekennzeichnet, dass** der Fahrzustand mittels Beobachtermodellen erfasst wird, wobei mittels der Beobachtermodelle aus Zustandsgrößen des Nutzfahrzeuges die aktuelle Geschwindigkeit abgeschätzt wird.

8. Verfahren zur Regelung eines Nutzfahrzeuges (10) nach einem der Ansprüche 1 bis 7, **dadurch gekennzeichnet, dass** der Fahrzustand mittels der Positionsänderung des Nutzfahrzeuges bestimmt wird.

9. Verfahren zur Regelung eines Nutzfahrzeuges (10) nach einem der Ansprüche 1 bis 8, **dadurch gekennzeichnet, dass** die Positionsänderung mittels eines externen und/oder satellitengestützten Positionierungssystems bestimmt wird.

10. Verfahren zur Regelung eines Nutzfahrzeuges (10) nach Anspruch 9, **dadurch gekennzeichnet, dass** die Positionsänderung mittels GPS und/oder Galileo bestimmt wird.

11. Verfahren zur Regelung eines Nutzfahrzeuges (10) nach einem der Ansprüche 1 bis 10, **dadurch gekennzeichnet, dass** mittels einer mehrstufigen Regelkette eingeregelt wird.

12. Verfahren zur Regelung eines Nutzfahrzeuges (10) nach einem der Ansprüche 1 bis 11, **dadurch gekennzeichnet, dass** die den Fahrzustand repräsentierende Größe durch das Antriebsmoment dargestellt wird.

13. Verfahren zur Regelung eines Nutzfahrzeuges (10) nach einem der Ansprüche 1 bis 12, **dadurch gekennzeichnet, dass** die Regeleinrichtung automatisch aktiviert ist oder automatisch aktiviert werden kann.

14. Verfahren zur Regelung eines Nutzfahrzeuges (10) nach einem der Ansprüche 1 bis 13, **dadurch gekennzeichnet, dass** die Nutzfahrzeuge Flurförderfahrzeuge, Reachstacker, Radlader, Dumper oder Kettenfahrzeuge sind.

15. Nutzfahrzeug (10) mit einem hydraulischen Fahrantrieb und einer Regeleinrichtung (30) welche Erfassungsmittel aufweist und/oder mit Erfassungsmitteln in Verbindung steht, durch welche der Fahrzustand des Nutzfahrzeuges (10) erfassbar ist, wobei die Regeleinrichtung (30) das Nutzfahrzeug (10) im Stillstand des Nutzfahrzeuges (10) im Gefälle in Abhängigkeit vom Fahrzustand des Nutzfahrzeuges (10) durch Beeinflussung der Antriebskraft und/oder des Antriebsmomentes des hydraulischen Fahrantriebs auf Stillstand einregelt, indem sie eine der Hangabtriebskraft entgegengesetzte Antriebskraft auf die Achsen des Nutzfahrzeuges (10) bringt, insbesondere Nutzfahrzeug (10) mit einer Regeleinrichtung (30) zur Durchführung eines Verfahrens nach einem der vorangegangenen Ansprüche.

## Claims

1. A method for standstill control of a utility vehicle (10) in an operating mode in dependence on the driving condition of the utility vehicle (10), wherein the traction drive of the utility vehicle (10) is effected hydraulically, and wherein the operating mode is the standstill of the utility vehicle (10) on a downhill gradient,
**characterized in**
**that** the utility vehicle (10) is adjusted to standstill by a control means (30) by influencing the driving force and/or the driving torque of the hydraulic traction drive, in that a driving force opposite the downgrade force is applied onto the axles of the utility vehicle (10).

2. The method for controlling a utility vehicle (10) according to claim 1, **characterized in that** the driving condition is derived from various physical quantities.

3. The method for controlling a utility vehicle (10) according to any of claims 1 to 2, **characterized in that** the driving condition is determined on the basis of the driving speed and/or driving direction.

4. The method for controlling a utility vehicle (10) according to any of claims 1 to 3, **characterized in that** the driving condition is calculated from the rotational speed, the position and/or the acceleration of the utility vehicle.

5. The method for controlling a utility vehicle (10) according to any of claims 1 to 4, **characterized in that** the driving condition is detected by means of additional sensors, accelerometers and/or distance measuring means.

6. The method for controlling a utility vehicle (10) according to any of claims 1 to 5, **characterized in that** the driving condition is detected by means of ultrasound, radar and/or laser.

7. The method for controlling a utility vehicle (10) according to any of claims 1 to 6, **characterized in that** the driving condition is detected by means of observer models, wherein by means of the observer models the current speed is estimated from status variables of the utility vehicle.

8. The method for controlling a utility vehicle (10) according to any of claims 1 to 7, **characterized in that** the driving condition is determined by means of the change in position of the utility vehicle.

9. The method for controlling a utility vehicle (10) according to any of claims 1 to 8, **characterized in that** the change in position is determined by means of an external and/or satellite-based positioning system.

10. The method for controlling a utility vehicle (10) according to claim 9, **characterized in that** the change in position is determined by means of GPS and/or Galileo.

11. The method for controlling a utility vehicle (10) according to any of claims 1 to 10, **characterized in that** adjustment is made by means of a multistage control chain.

12. The method for controlling a utility vehicle (10) according to any of claims 1 to 11, **characterized in that** the quantity representing the driving condition is represented by the driving torque.

13. The method for controlling a utility vehicle (10) according to any of claims 1 to 12, **characterized in that** the control means is activated automatically or can be activated automatically.

14. The method for controlling a utility vehicle (10) according to any of claims 1 to 13, **characterized in that** the utility vehicles are floor conveyors, reachstackers, wheel loaders, dumpers or tracked vehicles.

15. A utility vehicle (10) with a hydraulic traction drive and a control means (30) which includes detection means and/or is connected with detection means, by which the driving condition of the utility vehicle (10) is detectable, wherein the control means (30) adjusts the utility vehicle (10) to standstill during standstill of the utility vehicle on a downhill gradient in dependence on the driving condition of the utility vehicle (10) by influencing the driving force and/or the driving torque of the hydraulic traction drive, in that it applies a driving force opposite to the downgrade force onto the axles of the utility vehicle (10), in particular utility vehicle (10) with a control means (30) for carrying out a method according to any of the preceding claims.

## Revendications

1. Procédé destiné à la régulation d'immobilisation d'un véhicule utilitaire (10) dans un mode de fonctionnement en fonction de l'état de conduite du véhicule utilitaire (10), le système de propulsion du véhicule utilitaire (10) s'effectuant hydrauliquement, et le mode de fonctionnement de l'immobilisation du véhicule utilitaire (10) étant en pente,
**caractérisé en ce que**
le véhicule utilitaire (10) est réglé à l'arrêt par influence de la force d'entraînement et/ou du couple d'entraînement du système de propulsion hydraulique par un dispositif de régulation (30), en appliquant une force d'entraînement inverse à la force de réduction en pente sur les essieux du véhicule utilitaire (10).

2. Procédé destiné à la régulation d'un véhicule utilitaire (10) selon la revendication 1, **caractérisé en ce que** l'état de conduite est déduit à partir de plusieurs grandeurs physiques.

3. Procédé destiné à la régulation d'un véhicule utilitaire (10) selon une quelconque des revendications 1 à 2, **caractérisé en ce que** l'état de conduite est calculé sur la base de la vitesse de conduite et/ou de la direction de conduite.

4. Procédé destiné à la régulation d'un véhicule utilitaire (10) selon une quelconque des revendications 1 à 3, **caractérisé en ce que** l'état de conduite est calculé à partir du régime, de la position et/ou de l'accélération du véhicule utilitaire.

5. Procédé destiné à la régulation d'un véhicule utilitaire (10) selon une quelconque des revendications 1 à 4, **caractérisé en ce que** l'état de conduite est saisi au moyen de capteurs supplémentaires, de capteurs d'accélération et/de dispositifs de mesure de distance.

6. Procédé destiné à la régulation d'un véhicule utilitaire (10) selon une quelconque des revendications 1 à 5, **caractérisé en ce que** l'état de conduite est saisi au moyen d'ultrasons, de radar et/ou de laser.

7. Procédé destiné à la régulation d'un véhicule utilitaire (10) selon une quelconque des revendications 1 à 6, **caractérisé en ce que** l'état de conduite est saisi au moyen de modèles observateurs, la vitesse actuelle étant estimée au moyen des modèles observateurs à partir des grandeurs d'état du véhicule utilitaire.

8. Procédé destiné à la régulation d'un véhicule utilitaire (10) selon une quelconque des revendications 1 à 7, **caractérisé en ce que** l'état de conduite est défini au moyen de la modification de position du véhicule utilitaire.

9. Procédé destiné à la régulation d'un véhicule utilitaire (10) selon une quelconque des revendications 1 à 8, **caractérisé en ce que** la modification de position est définie au moyen d'un système de positionnement externe et/ou protégé par satellite.

10. Procédé destiné à la régulation d'un véhicule utilitaire (10) selon la revendication 9, **caractérisé en ce que** la modification de position est définie au moyen de GPS et/ou Galileo.

11. Procédé destiné à la régulation d'un véhicule utilitaire (10) selon une quelconque des revendications 1 à 10, **caractérisé en ce que** le réglage s'effectue au moyen d'une chaîne de régulation à plusieurs paliers.

12. Procédé destiné à la régulation d'un véhicule utilitaire (10) selon une quelconque des revendications 1 à 11, **caractérisé en ce que** la grandeur représentant l'état de conduite est représentée par le couple d'entraînement.

13. Procédé destiné à la régulation d'un véhicule utilitaire (10) selon une quelconque des revendications 1 à 12, **caractérisé en ce que** le dispositif de régulation est activé automatiquement ou peut être activé automatiquement.

14. Procédé destiné à la régulation d'un véhicule utilitaire (10) selon une quelconque des revendications 1 à 13, **caractérisé en ce que** les véhicules utilitaires sont des chariots de manutention, des gerbeurs à fourches rétractables, des chargeurs sur roues, des tombereaux ou des véhicules à chaînes.

15. Véhicule utilitaire (10) avec un système de propulsion hydraulique et un dispositif de régulation (30), qui présente des moyens de saisie et/ou est en relation avec des moyens de saisie par lesquels l'état de conduite du véhicule utilitaire (10) est saisissable, le dispositif de régulation (30) réglant le véhicule utilitaire (10) à l'immobilisation du véhicule utilitaire (10) en pente en fonction de l'état de conduite du véhicule utilitaire (10) par influence de la force d'entraînement et/ou du couple d'entraînement du système de propulsion hydraulique sur l'immobilisation en appliquant une force d'entraînement inverse à la force de réduction en pente sur les essieux du véhicule utilitaire (10), notamment véhicule utilitaire (10) avec un dispositif de régulation (30) pour effectuer un procédé selon une quelconque des revendications précédentes.
